# FASCICULE DE BREVET EUROPEEN

(11) **EP 3 214 388 B1**
(45) Date de publication et mention de la délivrance du brevet: **06.05.2020**
(21) Numéro de dépôt: 17158936.9
(22) Date de dépôt: 02.03.2017
(51) Int. Cl.: F24H 9/20, F24D 19/10

(54) **SYSTÈME DE CONTRÔLE D'UNE PUISSANCE DE CHAUFFE D'UN APPAREIL DE CHAUFFAGE PAR EFFET JOULE, NOTAMMENT D'UN CONVECTEUR ÉLECTRIQUE**
KONTROLLSYSTEM FÜR DIE HEIZLEISTUNG EINES JOULE-EFFEKT BASIERTEN HEIZGERÄTES, INSBESONDERES EINES ELEKTRISCHEN KONVEKTORS
CONTROL SYSTEM OF THE HEATING POWER OF A JOULE HEATING APPARATUS, IN PARTICULAR OF AN ELECTRIC CONVECTOR HEATER

(30) Priorité: 02.03.2016 FR 1651759
(43) Date de publication de la demande: 06.09.2017
(73) Titulaire: Electricité de France, 75008 Paris (FR)
(72) Inventeur: DUPEYRAT, Patrick, 77210 Avon (FR); FOISSAC, Guillaume, 77250 Veneux les Sablons (FR); BOUCHE, Léa, 75011 Paris (FR); CHARRON, Louis, 93600 Aulnay sous Bois (FR)
(74) Mandataire: Regimbeau

(56) Documents cités:
- EP-A1- 2 216 606
- DE-A1-102008 058 364
- DE-U1- 20 210 371
- FR-A1- 2 891 635

## Description

### DOMAINE DE L'INVENTION

L'invention concerne le domaine des dispositifs de chauffage par effet joule, formant des convecteurs électriques.

Plus précisément la présente invention concerne des convecteurs électriques munis d'un système de contrôle de la puissance de chauffe de tels dispositifs de chauffage par effet joule.

### ETAT DE LA TECHNIQUE

De très nombreux logements ou bâtiments sont équipés de dispositifs de chauffage par effet joule, notamment de convecteurs électriques.

De façon connue en soi un convecteur électrique comprend de manière classique un corps de chauffe relié à une alimentation électrique par un boitier de commande destiné à définir une température de consigne et une sonde de température. Certains appareils récents comprennent des boîtiers de commande électroniques, voire pilotables à distance. Cependant la plupart des appareils existants comprennent un dispositif de commande mécanique, le plus souvent de type molette rotative destinée à définir la température de consigne. De tels systèmes offrent peu de souplesse à l'utilisation.

En France on estime le parc de convecteurs électriques à environ 60 millions d'unités.

Le chauffage par effet joule, notamment par convecteur électrique, a rendu de grands services. Les convecteurs électriques constituent des équipements peu chers et d'installation simple. Ils sont cependant peu économes en énergie.

Cependant la très grande majorité de ces dispositifs n'est actuellement pas raccordé à un fil pilote ou ne dispose pas de gestionnaire d'énergie. Cela en fait une source de consommation électrique importante et sans aucune flexibilité pour le gestionnaire de réseau, ni pour l'usager, qui ne peut réaliser l'économie de facture, ni adapter correctement son confort à ses besoins.

On trouvera des exemples de dispositifs connus dans le domaine général du chauffage, dans les documents EP 2 677 216 et EP 1 170 338.

Le document EP 2 677 216 décrit des moyens de commande d'une soupape de régulation d'un corps de chauffe.

Le document EP 1 170 338 décrit des moyens de pilotage d'un interrupteur placé entre une source d'alimentation électrique et la sortie de commande d'un corps de chauffe.

Les moyens décrits dans les deux documents précités sont complexes.

On trouvera d'autres exemples de tentatives conformes à l'état de la technique dans les documents DE 10 290 23 282, US 2012 / 0248204, GB 2455886, DE 10 20 11015659, DE 102008058364, EP 2 216 606, FR 2 982 346, GB 2519441, US 2012 / 0130547, WO 2014 / 055059, WO 2003 / 084022 et WO 2008 / 0125875.

Les documents FR 2891635, DE 20210371 et EP 2216606 divulguent différents dispositifs visant à piloter à distance un appareil de chauffage par effet joule. Le document FR 2 891 635 divulgue un convecteur trique ayant les caractéristiques du préambule de la revendication 1.

En synthèse l'homme de l'art ressent la nécessité de faire évoluer les moyens existants, mais malgré les efforts déployés en la matière, force est de constater que le domaine du chauffage par effet joule, notamment des convecteurs électriques n'a pas beaucoup évolué depuis de nombreuses années.

### PRESENTATION DE L'INVENTION

Dans ce contexte la présente invention a pour but de présenter de nouveaux moyens permettant de perfectionner l'état de la technique. La présente invention a en particulier pour but de proposer un système qui permet de piloter à distance des convecteurs électriques.

Ce but est atteint selon la présente invention grâce à un convecteur électrique tel que défini en revendication 1 annexée.

Avantageusement mais facultativement, le convecteur électrique selon l'invention peut en outre comprendre au moins une des caractéristiques suivantes :
- des moyens de pilotage situés sur le boitier précité ou décentrés,
- des moyens de commande par liaison sans fil,
- des moyens de fixation prévus sur le boitier pour assurer un positionnement des moyens d'entrainement en regard des moyens mécaniques de réglage,
- les moyens d'entrainement étant configurés pour être mis en place de façon amovible en position de couplage avec les moyens mécaniques de réglage du convecteur électrique,
- les moyens d'entrainement comprennent une roue revêtue d'une bande en élastomère pour reposer sur les moyens mécaniques de réglage,
- une fonction d'étalonnage du système via une application interactive.

La présente invention concerne également un procédé de contrôle de la puissance de chauffe des convecteurs électriques.

### DESCRIPTION DES FIGURES

D'autres caractéristiques, buts et avantages de la présente invention apparaîtront à la lecture de la description détaillée qui va suivre et en regard des dessins annexés, donnés à titre d'exemples et non limitatifs et sur lesquels :
- la figure 1 représente une vue partielle face arrière d'un convecteur électrique conforme à l'état de la technique,
- la figure 2 représente une vue similaire partielle d'un convecteur électrique conforme à la présente invention,
- la figure 3 représente une vue schématique d'un ensemble comprenant plusieurs dispositifs de contrôle dédiés à des convecteurs électriques respectifs conformes à la présente invention,
- la figure 4 représente une variante de réalisation de la figure 3,
- la figure 5 représente une vue éclatée des composants principaux d'un dispositif de contrôle équipant un convecteur électrique conforme à la présente invention,
- les figures 6, 7 et 8 représentent trois modes de réalisation de moyens particuliers de couplage entre les moyens d'entrainement et les moyens mécaniques de réglage d'un convecteur électrique, et
- les figures 9, 10 et 11 illustrent trois variantes de réalisation de moyens de fixation d'un boitier de dispositif de contrôle conforme à la présente invention sur un convecteur électrique classique.

### DESCRIPTION DETAILLEE D'AU MOINS UN MODE DE REALISATION DE L'INVENTION

Comme indiqué précédemment la présente invention s'applique à un convecteur électrique.

La structure d'un convecteur électrique est connue et ne sera pas décrite par la suite.

On rappelle cependant qu'un convecteur électrique comprend classiquement un boitier B qui loge un corps de chauffe destiné à être relié à une alimentation électrique par l'intermédiaire d'un boitier de commande comprenant généralement une sonde de température et un élément de définition de consigne formé le plus souvent d'une molette rotative M. Comme on l'a représenté sur la figure 1, une telle molette M est le plus souvent englobée quasi totalement dans l'enveloppe du boitier B, tout en émergeant cependant sur une partie de sa périphérie pour permettre une commande manuelle aisée. Plus précisément encore sur la plupart des modèles de convecteurs électriques connus, la partie accessible de la molette M fait saillie au niveau d'un décrochement du boitier B qui possède typiquement une facette F1 parallèle à l'axe de rotation A-A de la molette M et une facette F2 perpendiculaire à cet axe A-A de rotation de la molette M.

Le système de contrôle de puissance de chauffe équipant un convecteur électrique conforme à l'invention comprend essentiellement au moins un dispositif comportant un boitier 10 qui loge un actionneur 20 et un moyen d'entrainement 30.

Un tel dispositif ou boitier de contrôle 10, est destiné à être disposé sur un appareil existant type convecteur électrique ou équivalent afin d'en améliorer la commande et le fonctionnement.

Un système conforme à la présente invention peut ne comprendre qu'un seul boitier de contrôle 10.

Cependant dans le cadre de l'invention le système comprend de préférence une pluralité de boîtiers de contrôle 10 associés respectivement aux différents convecteurs électriques de chauffage d'un logement ou bâtiment.

Le dispositif de contrôle conforme à la présente invention comprend en outre des moyens 40 de pilotage de l'actionneur 20.

Comme on le verra par la suite les moyens de pilotage 40 peuvent être soit intégrés au boitier 10 soit décentralisés par rapport à celui-ci.

Le boitier 10 peut faire l'objet de nombreuses variantes de réalisation.

De préférence comme on l'a représenté notamment sur les figures 5, 9, 10 et 11, le boitier 10 comprend un corps 12 destiné à être placé à proximité de la molette de réglage M classique d'un convecteur électrique existant. Plus précisément de préférence le corps 12 est adapté pour chevaucher et encadrer en partie la molette de réglage précitée M.

A cette fin de préférence comme représenté sur les figures 5, 9, 10 et 11, le boitier 10 comprend deux pattes 14, 16 généralement parallèles entre elles, destinées à être positionnées de part et d'autre d'une roue 32 appartenant aux moyens d'entrainement et destinés à coopérer avec la molette M.

Les pattes 14, 16 peuvent être reliées partiellement par une cloison de liaison 19 représentée sur la figure 5, qui recouvre partiellement la roue 32.

Comme on le voit sur les figures la roue 32 reste cependant accessible sur une partie de sa périphérie, au niveau d'une fenêtre définie entre la face extérieure du corps 12, les pattes 14, 16 et la cloison 19, pour permettre de mettre en contact la périphérie de la roue 32 et la molette M, dans le cas de couplage par contact représenté sur la figure 7.

L'actionneur 20 peut être formé de tout moyen approprié connu de l'homme de l'art. Il s'agit de préférence d'un servo-moteur à commande électrique.

A titre d'exemple non limitatif le servo-moteur 20 peut être formé d'un servo-moteur miniature à rotation continue sur une course de 360 degrés, à alimentation en courant continu typiquement de 4,8 à 6 Volts.

Les moyens d'entrainement 30 comprennent de préférence une roue 32 couplée à l'arbre de sortie du servo-moteur 20 et guidée ainsi à rotation autour d'un axe O-O parallèle à l'utilisation à l'axe de rotation A-A de la molette du convecteur électrique équipé.

Comme on le voit sur la figure 5 de préférence la roue d'entrainement 32 est revêtue d'une bande ou anneau élastique 34 permettant d'améliorer l'entrainement de la molette M du convecteur par friction.

Le boitier 10 est fixé sur le boîtier de convecteur électrique B par tous moyens appropriés.

Le boitier 10 peut être fixé sur le boitier B de convecteur électrique par collage, par exemple à l'aide de pastilles adhésives haute résistance 18, 19 disposées sur les surfaces d'extrémités 15, 17 des pattes 14, 16 comme on le voit sur la figure 9. Selon le mode de réalisation illustré sur la figure 9, les faces 15 et 17 sont coplanaires et les pastilles 18, 19 sont destinées à reposer sur la facette F1 du boitier B de convecteur, plus précisément sur deux surfaces planes coplanaires composant la facette F1, de part est d'autre de la molette M et sur lesquelles les pattes 14, 16 sont positionnées.

A titre d'exemple non limitatif les surfaces planes inférieures 15, 17 de chacune des deux pattes 14, 16 peuvent être de 5x5 mm.

L'écartement entre les surfaces intérieures latérales de chacune des deux pattes 14, 16 est de préférence compris entre 1 et 3 cm de sorte que les pattes 14, 16 viennent se positionner sur la surface précitée F1. L'écartement entre les pattes 14, 16 est choisi de sorte que ces pattes n'interfèrent pas avec la molette M à entraîner tout en gardant une compacité maximum.

Certains convecteurs ont une surface F1 encadrant la molette M d'entrainement pentue, c'est-à-dire inclinée par rapport à l'horizontale.

Dans ce contexte on peut prévoir que les surfaces inférieures 15, 17 des pattes 14, 16 soient inclinées ou décalées en correspondance, ou l'on peut prévoir un insert en forme de coin destiné à être intercalé entre la surface inférieure 15, 16 des pattes 14, 17 et la surface précitée F1 pentue du boitier B de convecteur.

On peut ainsi prévoir des jeux d'inserts d'inclinaisons différentes permettant d'adapter chaque boitier de commande 10 à chaque convecteur à équiper.

Plus généralement on peut prévoir dans le cadre de la présente invention un jeu de kits formés d'intercalaires ayant d'une part une forme géométrique complémentaire du corps 12 et d'autre part une autre forme géométrique complémentaire d'une partie de l'enveloppe du boitier B de sorte que une fois le bon intercalaire choisi, un boitier 12 de dispositif de contrôle puisse toujours être supporté en position adéquate sur le convecteur associé, avec un positionnement précis de la roue 32 en position de couplage avec une molette M, par exemple adjacente à la molette M selon la figure 7.

Comme on le voit notamment sur la figure 2, de préférence la surface extérieure de la roue d'entrainement 32 ou de la bande en élastomère 34 est située en retrait vers l'intérieur par rapport aux surfaces d'extrémité 15, 17 des pattes, 14, 16 à une distance telle que lorsque le boitier 10 est placé en position sur un boitier B de convecteur, la roue 32 ou la bande en élastomère 34 vient au moins en contact, au mieux en appui, sur la molette M du convecteur.

La bande en élastomère 34 permet de compenser les éventuels écarts entre la roue d'entrainement 32 et la molette M du convecteur.

On a représenté sur la figure 10 des pastilles intercalaires 50 susceptibles d'être intercalées entre la surface inférieure 15, 17 des pattes 14, 16 et la surface support F1 du convecteur électrique pour ajuster le positionnement de la roue d'entrainement 32 ou de la bande en élastomère 34 par rapport à la molette M du convecteur. Le boitier 10 peut être fixé également sur le boitier B de convecteur électrique par tout autre moyen amovible approprié, par exemple par des moyens magnétiques, un système de sangle ou tout autre moyen équivalent amovible. On a ainsi représenté sur la figure 11 un aimant 60 sous forme d'une lame destinée à chevaucher partiellement le boitier 10 de contrôle conforme à l'invention et une partie métallique du boitier B de convecteur électrique, en l'espèce la face supérieure F3 de ce boitier B, pour plaquer le boitier 10 du dispositif de contrôle conforme à l'invention contre le boitier B du convecteur électrique, plus précisément contre la facette F1 du boitier B.

On aperçoit par ailleurs sur la figure 5 une variante d'implantation d'un aimant 60 destiné à être placé entre la surface arrière du boitier 10 transversale à l'axe de rotation O-O et la surface F2 en regard du boitier B de convecteur électrique.

On aperçoit également sur la figure 5 une source électrique type batterie ou accumulateur référencée 70, une carte de microcontrôleur 72 et un module 74 de communication par liaison sans fil, intégrés dans le corps 12 du boitier 10.

La carte 72 constitue une partie au moins des moyens de pilotage 40.

Le module 74 est destinée à assurer la communication avec des moyens de commande externe 100.

La source électrique 70 est destinée à assurer l'alimentation électrique de la carte 72, du module 74 et du servo-moteur 20.

Les moyens de couplage entre la roue d'entrainement 32 du dispositif amovible conforme à l'invention et la molette M du convecteur électrique peuvent faire l'objet de nombreuses variantes de réalisation.

A l'utilisation, une fois le boîtier 10 fixé sur le boitier B de convecteur, l'axe de sortie du servo-moteur 20 et de la roue associée 32 et l'axe de la molette M, sont de préférence parallèles entre eux. Sur la figure 6, ces moyens de couplage sont formés d'une courroie 80 engagée à la fois sur la roue 32 et sur la périphérie de la molette M.

On a représenté sur la figure 7 un couplage par contact entre la bande en élastomère 34 et la molette M.

On a représenté sur la figure 8 un couplage entre la roue 32 des moyens de contrôle et la molette M par un système de biellette 82 dont les extrémités sont fixées en position choisie respectivement sur la roue 32 et sur la molette M. Pour permettre un réglage des positions respectives, amplitudes de déplacement et point de départ et point d'arrivée des courses, il peut être prévu à cette fin tant sur la molette M que sur la roue 32 une pluralité de points potentiels de fixation des extrémités de la biellette 82 susceptibles d'être sélectivement choisis par l'installateur. L'on peut prévoir pour cela un disque comportant les points de fixation précités adapté pour être collé ou fixé par tous moyens équivalents sur la face extérieure accessible de la molette M.

Bien entendu la présente invention n'est pas limitée aux modes de couplage précédemment décrits mais s'étend à toute variante conforme à son esprit.

On peut ainsi envisager également un couplage magnétique entre la roue 32 et la molette M en prévoyant des aimants respectifs sur ces deux éléments ou encore en plaçant une roue auxiliaire couplée à la roue 32 en regard de la molette M avec couplage magnétique entre ces éléments.

On a représenté sur la figure 3 un ensemble conforme à la présente invention comprenant trois boîtiers de commande 10 destinés à être fixés sur des convecteurs électriques respectifs, et couplés à des moyens 40 de pilotage excentrés.

Plus précisément selon la figure 3, ces moyens 40 comprennent un boitier maître 100 lui-même piloté par une box wifi 110 commandée par une application mobile type tablette ou smartphone 120.

Dans cette configuration les signaux de commande du servo-moteur 20 sont adressés par le boitier maître 100.

On a représenté sur la figure 4 une configuration différente dans laquelle l'application mobile 120 applique directement les consignes à chaque boitier 10.

Les moyens de commande par application mobile peuvent bien entendu comprendre des moyens de pilotage respectifs de chaque boitier 10, ainsi qu'un calendrier de programmation, typiquement un calendrier de présence/absence permettant une commande automatique en mode économique pendant les temps d'absence.

La programmation de chaque boitier 10 peut également être opérée directement sur chaque boitier 10.

Dans le cadre de la présente invention il est prévu de préférence un procédé d'étalonnage permettant de déterminer, une fois chaque boitier 10 installé sur le boitier B d'un convecteur électrique respectif, les positions extrêmes du seuil minimum et du seuil maximum de la molette M associée. Ce processus d'étalonnage permet d'appairer chaque boitier 10 au convecteur associé, plus précisément au positionnement et à l'amplitude de déplacement de la molette M associée.

Le procédé d'étalonnage conforme à la présente invention comprend essentiellement des étapes consistant, après avoir installé un boitier de contrôle 10 sur un boitier B de convecteur électrique, à procéder à une commande des moyens d'entrainement 30 vers une position de chauffage maximale et vers une position de chauffage minimale et détection des butées de molette M par tous moyens appropriés, par exemple par mesure de couple ou de variation de tension sur le servo-moteur 20.

Une fois les positions extrêmes de la molette M connues le dispositif de pilotage peut déterminer les consignes spécifiques à chaque boîtier 10 et à chaque application.

Le processus d'étalonnage peut faire l'objet de nombreuses variantes notamment selon la technologie de servo-moteur utilisée, par exemple un contrôle d'angle ou de tension.

Le processus d'étalonnage peut également intégrer une cartographie des convecteurs et molettes M existantes et donc de l'angle nécessaire pour se déplacer sur les différentes graduations de la molette entre sa position minimale et sa position maximale, pour chaque molette connue.

Les moyens d'étalonnage peuvent se contenter dans ce cas de rechercher les deux points de butée extrêmes de la molette M, en procédant pour cela à une mesure de l'amplitude de déplacement du servo-moteur ou du temps de déplacement par rapport à une référence.

Le temps ou l'amplitude mesurés entre les deux points extrêmes détermine la plage de fonctionnement. Les moyens de pilotage du servo-moteur 20 peuvent ainsi déterminer la consigne à appliquer au servo-moteur pour déplacer celui-ci à la position recherchée dans la plage précitée.

L'on a indiqué précédemment que les positions extrêmes de la molette M peuvent être détectées par analyse du couple ou de la tension sur le servo-moteur 20. Ces positions extrêmes peuvent être détectées par tous moyens équivalents, par exemple par analyse de bruit grâce à un capteur sonore, de vitesse de rotation, de vibrations, ou encore par détection optique ou magnétique en disposant des marquages appropriés sur la molette M.

Par rapport à l'état de la technique la présente invention offre de nombreux avantages.

Elle permet en effet d'équiper les convecteurs électriques existants et par conséquent de conserver le parc existant, par tout particulier sans faire appel à un professionnel.

Le dispositif de fixation proposé dans le cadre de la présente invention permet en effet à tout particulier d'équiper lui-même ses propres convecteurs. L'on observera que le système conforme à la présente invention permet de transformer un équipement ancien en un système connecté plus performant, et ce sans nécessité d'opération de démontage ou de remplacement de la molette M classique des équipements existants.

Par ailleurs la présente invention offre de grands avantages économiques. L'invention permet en effet de programmer librement des plages de consommation réduite sur chaque convecteur, tant en journée que la nuit.

Des simulations opérées par la Demanderesse démontrent en effet, grâce à la possibilité de passer en mode économique par programmation, des gains de consommation supérieurs à 20 %.

Bien entendu la présente invention n'est pas limitée aux modes de réalisation particuliers qui viennent d'être décrits mais s'étend à toute variante décrite dans les revendications.

## Revendications

1. Convecteur électrique comprenant un boîtier (B) qui loge un corps de chauffe configuré
pour être relié à une alimentation électrique et assurer un chauffage par effet joule, le convecteur électrique comprenant aussi des moyens mécaniques (M) de réglage manuel de la puissance de chauffe configurables dans différentes positions pour faire varier la dite puissance de chauffe, le convecteur électrique comprenant en outre un système de contrôle de la puissance de chauffe du convecteur électrique, comprenant au moins un boitier (10) configuré pour être fixé sur le boîtier (B) dudit convecteur électrique,
**caractérisé en ce que** le boîtier (10) dudit système de contrôle est configuré pour être fixé de manière amovible sur le boîtier (B) dudit convecteur électrique, et **en ce que** le boîtier (10) dudit système de contrôle
regroupe :
- des moyens d'entrainement (30, 32, 34) configurés pour être couplés de façon amovible avec les moyens mécaniques de réglage (M) du convecteur et faire varier la position des moyens mécaniques de réglage (M), et
- un actionneur (20) configuré pour mouvoir les moyens d'entrainement (30) en fonction d'un signal de commande lorsque les moyens d'entrainement sont couplés avec les moyens mécaniques de réglage (M).

2. Convecteur électrique selon la revendication 1 **caractérisé par le fait qu'**il comprend en outre des moyens de pilotage (40, 70, 100) de l'actionneur.

3. Convecteur électrique selon la revendication 2 **caractérisé par le fait que** les moyens de pilotage (70) sont placés dans le boitier (10).

4. Convecteur électrique selon la revendication 2 **caractérisé par le fait que** les moyens de pilotage (100) sont décentralisés par rapport au boitier (10).

5. Convecteur électrique selon l'une des revendications 1 à 4 **caractérisé par le fait qu'**il comprend des moyens de fixation (18, 19, 50, 60) adaptés pour assurer un positionnement des moyens d'entrainement (30, 32) en regard des moyens mécaniques de réglage (M).

6. Convecteur électrique selon la revendication 5 **caractérisé par le fait que** les moyens de fixation sont choisis dans le groupe comprenant des moyens de collage, des moyens magnétiques ou des sangles.

7. Convecteur électrique selon l'une des revendications 1 à 6 **caractérisé par le fait que** les moyens d'entrainement (30, 32) sont configurés pour être mis en place de façon amovible en regard des moyens mécaniques de réglage (M) du convecteur.

8. Convecteur électrique selon l'une des revendications 1 à 7 **caractérisé par le fait que** les moyens d'entrainement comprennent une roue (30) revêtue d'une bande en élastomère (34) destinée à reposer sur les moyens mécaniques de réglage (M).

9. Convecteur électrique selon l'une des revendications 1 à 7 **caractérisé par le fait que** les moyens de couplage comprennent une mise en contact des moyens d'entrainement (30, 32, 34) et des moyens mécaniques de réglage (M) du convecteur, une courroie (80), un système de bielle (82) ou des moyens magnétiques.

10. Convecteur électrique selon l'une des revendications 1 à 9 **caractérisé par le fait qu'**il intègre une fonction d'étalonnage du système via une application interactive.

11. Convecteur électrique selon l'une des revendications 1 à 10 **caractérisé par le fait qu'**il comprend des moyens (74) de liaison électrique sans fil.

12. Convecteur électrique selon l'une des revendications 1 à 11 **caractérisé par le fait qu'**il est configuré pour être piloté par un moyen de pilotage maitre (100) commun (100) à une pluralité de boîtiers (10) équipant des convecteurs électriques respectifs.

13. Procédé de contrôle de la puissance de chauffe d'un convecteur électrique conforme à l'une des revendication 1 à 12, **caractérisé par le fait qu'**il comprend les étapes consistant à placer sur le boîtier (B) du convecteur électrique un boitier amovible (10) qui regroupe des moyens d'entrainement (30, 32, 34) configurés pour être couplés de façon amovible avec les moyens mécaniques de réglage (M) du convecteur et faire varier la position des moyens mécaniques de réglage (M), et un actionneur (20) configuré pour mouvoir les moyens d'entrainement (30) en fonction d'un signal de commande lorsque les moyens d'entrainement sont couplés avec les moyens mécaniques de réglage (M), et à piloter l'actionneur (20) par un signal de consigne pour entraîner les moyens d'entrainement (30) en fonction du signal de commande de consigne et entrainer en conséquence les moyens mécaniques de réglages (M) prévus sur le dispositif de chauffage.

14. Procédé selon la revendication 14 **caractérisé par le fait qu'**il comporte une étape d'étalonnage consistant à détecter les butées d'extrémités minimale et maximale des moyens mécaniques de réglage (M) du dispositif de chauffage et déterminer en conséquence la plage de déplacement de l'actionneur (20) et des moyens d'entrainement (30).

## Patentansprüche

1. Elektrischer Konvektor, der ein Gehäuse (B) umfasst, das einen Heizkörper aufnimmt, der ausgestaltet ist, um mit einer Stromversorgung verbunden zu sein und eine Heizung durch Joule-Effekt zu gewährleisten, wobei der elektrische Konvektor auch mechanische Mittel (M) zur manuellen Regelung der Heizleistung umfasst, die in verschiedenen Positionen ausgestaltbar sind, um die Heizleistung zu verändern, wobei der elektrische Konvektor ferner ein System zur Steuerung der Heizleistung des elektrischen Konvektors umfasst, das mindestens ein Gehäuse (10) umfasst, das ausgestaltet ist, um an dem Gehäuse (B) des elektrischen Konvektors befestigt zu sein, **dadurch gekennzeichnet, dass** das Gehäuse (10) des Steuersystems ausgestaltet ist, um auf abnehmbare Weise an dem Gehäuse (B) des elektrischen Konvektors befestigt zu sein, und dadurch, dass das Gehäuse (10) des Steuersystems zusammenfasst:
- Antriebsmittel (30, 32, 34), die ausgestaltet sind, um auf abnehmbare Weise mit den mechanischen Mitteln (M) zur Regelung des Konvektors gekoppelt zu sein und die Position der mechanischen Regelungsmittel (M) zu verändern, und
- ein Betätigungselement (20), das ausgestaltet ist, um die Antriebsmittel (30) in Abhängigkeit von einem Steuersignal zu bewegen, wenn die Antriebsmittel mit den mechanischen Regelungsmitteln (M) gekoppelt sind.

2. Elektrischer Konvektor nach Anspruch 1, **dadurch gekennzeichnet, dass** er ferner Mittel (40, 70, 100) zur Lenkung des Betätigungselements umfasst.

3. Elektrischer Konvektor nach Anspruch 2, **dadurch gekennzeichnet, dass** die Lenkungsmittel (70) in dem Gehäuse (10) platziert sind.

4. Elektrischer Konvektor nach Anspruch 2, **dadurch gekennzeichnet, dass** die Lenkungsmittel (100) in Bezug auf das Gehäuse (10) dezentralisiert sind.

5. Elektrischer Konvektor nach einem der Ansprüche 1 bis 4, **dadurch gekennzeichnet, dass** er Befestigungsmittel (18, 19, 50, 60) umfasst, die geeignet sind, eine Positionierung der Antriebsmittel (30, 32) gegenüber den mechanischen Regelungsmitteln (M) zu gewährleisten.

6. Elektrischer Konvektor nach Anspruch 5, **dadurch gekennzeichnet, dass** die Befestigungsmittel in der Gruppe ausgewählt sind, die Klebemittel, magnetische Mittel oder Gurte umfasst.

7. Elektrischer Konvektor nach einem der Ansprüche 1 bis 6, **dadurch gekennzeichnet, dass** die Antriebsmittel (30, 32) ausgestaltet sind, um auf abnehmbare Weise gegenüber den mechanischen Regelungsmitteln (M) des Konvektors platziert zu werden.

8. Elektrischer Konvektor nach einem der Ansprüche 1 bis 7, **dadurch gekennzeichnet, dass** die Antriebsmittel ein Rad (30) umfassen, das mit einem Elastomerband (34) bedeckt ist, das dazu bestimmt ist, auf den mechanischen Regelungsmitteln (M) zu ruhen.

9. Elektrischer Konvektor nach einem der Ansprüche 1 bis 7, **dadurch gekennzeichnet, dass** die Kopplungsmittel eine Inkontakbringung der Antriebsmittel (30, 32, 34) und der Mittel (M) zur mechanischen Regelung des Konvektors, einen Riemen (80), ein Pleuelsystem (82) oder Magnetmittel umfassen.

10. Elektrischer Konvektor nach einem der Ansprüche 1 bis 9, **dadurch gekennzeichnet, dass** er eine Funktion zur Eichung des Systems über eine interaktive Anwendung integriert.

11. Elektrischer Konvektor nach einem der Ansprüche 1 bis 10, **dadurch gekennzeichnet, dass** er Mittel (74) zur drahtlosen elektrischen Verbindung umfasst.

12. Elektrischer Konvektor nach einem der Ansprüche 1 bis 11, **dadurch gekennzeichnet, dass** er ausgestaltet ist, um durch ein Hauptlenkungsmittel (100) gelenkt zu werden, das mehreren Gehäusen (10) gemein (100) ist, die entsprechende elektrische Konvektoren ausstatten.

13. Verfahren zur Steuerung der Heizleistung eines elektrischen Konvektors nach einem der Ansprüche 1 bis 12, **dadurch gekennzeichnet, dass** es die Schritte umfasst, die darin bestehen, an dem Gehäuse (B) des elektrischen Konvektors ein abnehmbares Gehäuse (10) zu platzieren, das Antriebsmittel (30, 32, 34), die ausgestaltet sind, um auf abnehmbare Weise mit den Mitteln (M) zur mechanischen Regelung des Konvektors gekoppelt zu werden und die Position der Mittel (M) zur mechanischen Regelung zu verändern, und ein Betätigungselement (20) zusammenfasst, das ausgestaltet ist, um die Antriebsmittel (30) in Abhängigkeit von einem Steuersignal zu bewegen, wenn die Antriebsmittel mit den Mitteln (M) zur mechanischen Regelung gekoppelt sind, und das Betätigungselement (20) durch ein Einstellwertsignal zu lenken, um die Antriebsmittel (30) in Abhängigkeit von dem Einstellwert-Steuersignal anzutreiben und die Mittel (M) zur mechanischen Regelung anzutreiben, die auf der Heizvorrichtung vorgesehen sind.

14. Verfahren nach Anspruch 14, **dadurch gekennzeichnet, dass** es einen Eichungsschritt umfasst, der darin besteht, die Mindest - und Höchstendanschläge der Mittel (M) zur mechanischen Regelung der Heizvorrichtung festzustellen und folglich einen Verlagerungsbereich des Betätigungselements (20) und der Antriebsmittel (30) zu bestimmen.

## Claims

1. An electric convector comprising a housing (B) which houses a heater configured to be connected to a power supply and to ensure a Joule heating, the electric convector also comprising mechanical means (M) for manually adjusting the heating power configurable in different positions to vary said heating power, the electric convector further comprising a system for monitoring the heating power of the electric convector, comprising at least one housing (10) configured to be fixed on the housing (B) of said electric convector,
**characterized in that** the housing (10) of said monitoring system is configured to be removably fixed on the hpising (B) of said electric convector, and **in that** the housing (10) of said monitoring system combines:
- driving means (30, 32, 34) configured to be removably coupled with the mechanical adjusting means (M) of the convector and vary the position of the mechanical adjusting means (M), and
- an actuator (20) configured to move the driving means (30) based on a control signal when the driving means are coupled with the mechanical adjusting means (M) .

2. The electric convector according to claim 1, **characterized by** the fact that it further comprises means for piloting (40, 70, 100) the actuator.

3. The electric convector according to claim 2, **characterized by** the fact that the piloting means (70) are placed in the housing (10).

4. The electric convector according to claim 2, **characterized by** the fact that the piloting means (100) are decentralized relative to the housing (10).

5. The electric convector according to any of claims 1 to 4, **characterized in that** it comprises fixing means (18, 19, 50, 60) adapted to ensure a positioning of the driving means (30, 32) facing the mechanical adjusting means (M).

6. The electric convector according to claim 5, **characterized by** the fact that the fixing means are chosen from the group comprising bonding means, magnetic means or straps.

7. The electric convector according to any of claims 1 to 6, **characterized by** the fact that the driving means (30, 32) are configured to be removably placed facing the mechanical adjusting means (M) of the convector.

8. The electric convector according to any of claims 1 to 7, **characterized by** the fact that the driving means comprise a wheel (30) coated with an elastomeric band (34) intended to rest on the mechanical adjusting means (M).

9. The electric convector according to any of claims 1 to 7, **characterized by** the fact that the coupling means comprise a contacting of the driving means (30, 32, 34) and the mechanical adjusting means (M) of the convector, a belt (80), a connecting rod system (82) or magnetic means.

10. The electric convector according to any of claims 1 to 9, **characterized by** the fact that it integrates a function of calibration of the system via an interactive application.

11. The electric convector according to any of claims 1 to 10, **characterized by** the fact that it comprises wireless electric connecting means (74).

12. The electric convector according to any of claims 1 to 11, **characterized by** the fact that it is configured to be piloted by a master piloting means (100) common (100) to a plurality of housings (10) fitted with respective electric convectors.

13. A method for monitoring the heating power of an electric convector according to any of claims 1 to 12, **characterized by** the fact that it comprises the steps consisting of placing on the housing (B) of the electric convector a removable housing (10) which combines driving means (30, 32, 34) configured to be removably coupled with the mechanical adjusting means (M) of the convector and to vary the position of the mechanical adjusting means (M), and an actuator (20) configured to move the driving means (30) based on a control signal when the driving means are coupled with the mechanical adjusting means (M), and of piloting the actuator (20) by a setpoint signal to drive the driving means (30) based on the setpoint control signal and accordingly drive the mechanical adjusting means (M) provided on the heating device.

14. The method according to claim 14, **characterized by** the fact that it includes a calibration step consisting of detecting the minimum and maximum end abutments of the mechanical adjusting means (M) of the heating device and accordingly determining the range of movement of the actuator (20) and the driving means (30).
